# EUROPÄISCHE PATENTANMELDUNG

(11) **EP 2 492 899 A1**
(43) Veröffentlichungstag der Anmeldung: **29.08.2012**
(21) Anmeldenummer: 11405222.8
(22) Anmeldetag: 25.02.2011
(51) Int. Cl.: G09F 13/18, G09F 15/02, G09F 13/10

(54) **Vorrichtung zur Präsentation eines plakatförmigen Informationsträgers mit Beleuchtung**

(71) Anmelder: Visplay International AG, 4132 Muttenz (CH)
(72) Erfinder: Jerabek, Harald, 79395 Neuenburg (DE)
(74) Vertreter: Ullrich, Gerhard

(57) **Zusammenfassung**

Die Vorrichtung zur Präsentation eines plakatförmigen Informationsträgers (T) mit Beleuchtung besteht zunächst aus einem ersten vorderseitigen Tafelsegment und einem zweiten hinterseitigen Tafelsegment (2) zur dazwischen liegenden Aufnahme des Informationsträgers (T), wobei zu dessen Sichtbarkeit das erste Tafelsegment transparent ist. Ferner gehört zur Vorrichtung eine Basis (3) zum Einsetzen beider Tafelsegmente. Das zweite Tafelsegment (2) weist ein nutförmiges Depot (26) auf, in das eine LED-Anordnung (5) eingesetzt ist, die über eine elektrische Leitung (53) an eine Stromquelle angeschlossen ist. Die LED-Anordnung (5) umfasst einen Träger, auf dem mehrere LED's (51) kettenförmig positioniert sind. Das Depot (26) ist auf einer Vorderseite (21) des zweiten Tafelsegments (2) nahe dessen Unterkante vorgesehen. Der Träger (50) ist an einem Ankerteil (52) befestigt, in den auch die elektrische Leitung (53) einmündet. Das Ankerteil (52) ist in einem Bereich einer Mündung des Depots (26) im zweiten Tafelsegment (2) eingebettet. Eine Rückseite (22) des zweiten Tafelsegments (2) ist mit einer lichtleitenden Struktur (28) versehen. Der Informationsträger (T) ist transluzent. Für die Stromeinspeisung führt die elektrische Leitung (53) zu einem Stecker oder alternativ zu einem Adapter, der an einem an der Vorrichtung befestigten Adapterträger installiert ist. Adapter und Adapterträger sind so dimensioniert, um in ein stromführendes Trägerprofil eingesteckt zu werden, welches zugleich zur einsteckbaren Aufnahme von Warenträgern, wie Tragarmen oder Tablaren, dient. Der Adapterträger stellt ferner eine Halterung für die Vorrichtung dar.

## Beschreibung

### Anwendungsgebiet der Erfindung

Die Erfindung betrifft eine Vorrichtung zur Präsentation eines plakatförmigen Informationsträgers mit Beleuchtung zur Unterrichtung des Betrachters. Auf dem Informationsträger können Sach-, Angebots- und Werbehinweise aller Art angegeben sein, z.B. Artikel-, Hersteller-, Grössen-, Mengen- und Preisangaben zu angebotenen Produkten oder der Leistungsumfang und die -konditionen zu offerierten Dienstleistungen. Der Informationsträger kann mit Schriftzeichen und/oder Graphiksymbolen bedruckt und/oder von Hand beschrieben sein. Eine typische Verwendung der Vorrichtung wäre z.B. an einem Warenstand in einem Kaufhaus.

### Stand der Technik

Aus der WO 2009/073 997 A1 der Anmelderin ist Vorrichtung zur Präsentation eines plakatförmigen Informationsträgers bekannt, der jedoch keine innere Beleuchtung aufweist, sondern nur von aussen beleuchtet werden kann.

### Aufgabe der Erfindung

Der Erfindung liegt daher die Aufgabe zugrunde, aufbauend auf das Vorgängerprodukt gemäss der WO 2009/073 997 A1, eine derartige Vorrichtung mit einer inneren Beleuchtung zu vervollkommnen. Dabei stehen Energieeffizienz, Design und vorteilhafte Handhabung in der Praxis im Vordergrund. Zugleich sind verschiedene Möglichkeiten des Stromanschlusses anzustreben. Schliesslich muss man die Vorrichtung weiterhin in verschiedenen Dimensionen und Formaten kostengünstig in grösseren Stückzahlen herstellen können.

### Übersicht über die Erfindung

Die Vorrichtung zur Präsentation eines plakatförmigen Informationsträgers mit Beleuchtung besteht aus:
a) einem ersten vorderseitigen Tafelsegment und einem zweiten hinterseitigen Tafelsegment zur dazwischen liegenden Aufnahme des Informationsträgers, wobei zu dessen Sichtbarkeit das erste Tafelsegment transparent ist; und
b) einer Basis zum Einsetzen beider Tafelsegmente.

Das zweite Tafelsegment weist ein nutförmiges Depot auf, in das eine LED-Anordnung eingesetzt ist, die über eine elektrische Leitung an eine Stromquelle angeschlossen ist.

Nachfolgend werden spezielle Ausführungsformen der Erfindung definiert: Die LED-Anordnung umfasst einen Träger, auf dem mehrere LED's kettenförmig positioniert sind. Das Depot ist auf einer Vorderseite des zweiten Tafelsegments, nahe dessen Unterkante vorgesehen. Der Träger ist an einem Ankerteil befestigt, in den auch die elektrische Leitung einmündet. Das Ankerteil ist in einem Bereich einer Mündung des Depots im zweiten Tafelsegment eingebettet.

Eine Rückseite des zweiten Tafelsegments ist mit einer lichtleitenden Struktur versehen. Der Informationsträger ist transluzent.

An der LED-Anordnung ist ein erster Schenkel eines abgewinkelten Kühlprofils angebracht, während ein zweiter Schenkel des Kühlprofils von unten zwischen die beiden Tafelsegmente ragt, somit zur Aufnahme für den Informationsträger einen Spalt zwischen den Tafelsegmenten freihält und den eingesetzten Informationsträger abstützt.

Für die Stromeinspeisung führt die elektrische Leitung zu einem Stecker oder alternativ zu einem Adapter, der an einem an der Vorrichtung befestigten Adapterträger installiert ist. Adapter und Adapterträger sind so dimensioniert, um in ein stromführendes Trägerprofil eingesteckt zu werden, welches zugleich zur einsteckbaren Aufnahme von Warenträgern, wie Tragarmen oder Tablaren, dient. Der Adapterträger stellt ferner eine Halterung für die Vorrichtung dar.

Die Basis ist im Prinzip als U-Profil mit zwei Seitenschenkeln ausgebildet, die als Blattfeder wirken und zwischen sich eine einseitig offene Fuge umschliessen. Von den Seitenschenkeln erstreckt sich jeweils ein Quersteg, die Querstege sind zueinander gerichtet und gehen jeweils in einen Innenschenkel über, wobei die beiden Innenschenkel von einer Schulter überbrückt sind und zwischen sich einen Schraubkanal aufweisen, der von der Fuge abgewandt offen ist. Die jeweils beiden Querstege und Innenschenkel mit der Schulter begrenzen die Fuge mäanderförmig. Jeder Seitenschenkel besitzt eine zum Eintritt in die Fuge weisende Rastkontur.

Die Seitenschenkel erstrecken sich jeweils mit einem Überstand über den jeweils zugehörigen Quersteg hinaus und bilden mit diesem einen Boden. Die beiden Böden liegen in einer Ebene und laufen auf die Mündung des Schraubkanals zu. Die Böden mit Schraubkanal dienen zum Befestigen eines Fusses oder eines Verbindungselements, wobei andererseits am Verbindungselement der Adapterträger befestigt ist. Die Basis besteht aus einem Strangprofil, vorzugsweise aus Aluminium.

Beide Tafelsegmente sind im Prinzip identisch, weisen nämlich gleichen Zuschnitt auf und bestehen aus gleichem transparentem Material, vorzugsweise Kunststoff oder Glas. Die Dicke beider Tafelsegmente mit dem Spalt entspricht der lichten Weite zwischen beiden Seitenschenkeln, wobei die Unterkanten beider Tafelsegmente auf der Schulter aufsetzen.

Die Tafelsegmente haben jeweils nahe deren Grundkanten im Bereich der Basis an beiden Aussenkanten eine Aussparung. An beiden Tafelsegmenten erstreckt sich jeweils ein Freischnitt über die betreffende Aussparung entlang der Aussenkante, einerseits durchgehend bis zur Grundkante und andererseits über eine kurze Distanz in Aufwärtsrichtung. Ausserhalb der Basis hat zumindest eines der Tafelsegmente zumindest an einer deren Aussenkanten eine Griffmulde, welche zum Erfassen eines im Spalt steckenden Informationsträgers dient.

An jedem Ende ist die Basis mit jeweils einem Eckteil versehen, das zur Abdeckung der Schnittflächen an den Enden der Basis und zur Fixierung der in der Basis steckenden beiden Tafelsegmente dient. Das einteilige Eckteil hat ein erstes Winkelsegment und ein zweites Winkelsegment, zwischen denen sich innenseitig eine Rippe erstreckt, die sich seitlich in den Schraubkanal einfügen lässt. Das erste Winkelsegment ist zum Anliegen an den Böden der Basis bestimmt und weist ferner ein Loch zum Einbringen einer Schraube auf, die in den Schraubkanal eingreift. Das zweite Winkelsegment hat innenseitig einen Vorsprung, von dem sich ein schneidenförmiger Zapfen erhebt. Der Vorsprung greift in die Aussparungen der zwei nebeneinander positionierten Tafelsegmente ein, der Zapfen ragt in den Spalt zwischen die Tafelsegmente und die Dicke des zweiten Winkelsegments fügt sich in die Freischnitte ein, wodurch die Aussenfläche des zweiten Winkelsegments bündig mit den Aussenkanten der Tafelsegmente abschliesst.

### Kurzbeschreibung der beigefügten Zeichnungen

Es zeigen:
- Figur 1A -: eine komplette erfindungsgemässe Vorrichtung mit darin eingeschobenem Informationsträger, Verbindungselement zwischen Basis und Adapterträger sowie darin aufgenommenem Adapter, in Perspektivansicht;
- Figur 1B -: die Anordnung gemäss Figur 1A, in Seitenansicht;
- Figur 1C -: das Vergrösserte Detail X1 aus Figur 1B;
- Figur 2A -: den Adapterträger mit Adapter aus Figur 1A, in vergrösserter Perspektivansicht;
- Figur 2B -: die Anordnung gemäss Figur 2A, in gewechselter Perspektivansicht;
- Figur 2C -: den Adapterträger gemäss Figur 2A, in perspektivischer partieller Explosivansicht;
- Figur 3A -: das erste Tafelsegment aus Figur 1A, in Frontansicht;
- Figur 3B -: das erste Tafelsegment gemäss Figur 3A, in Seitenansicht;
- Figur 4A -: das zweite Tafelsegment aus Figur 1A, in Frontansicht;
- Figur 4B -: das zweite Tafelsegment gemäss Figur 4A, in Seitenansicht;
- Figur 5 -: die Abdeckung aus Figur 1A, in Perspektivansicht;
- Figur 6 -: das Verbindungselement aus Figur 1A, in Perspektivansicht;
- Figur 7 -: die Basis aus Figur 1A, in vergrössertem Querschnitt;
- Figur 8 -: eine LED-Anordung, in vergrösserter Seitenansicht;
- Figur 9 -: ein Eckteil aus Figur 1A, in vergrösserter Perspektivansicht;
- Figur 10A -: die Anordnung aus Figur 1A, gestützt von einem plattenförmigen Ständer als Fuss und mit Stecker, in Perspektivansicht;
- Figur 10B -: die Anordnung gemäss Figur 10A, in gewechselter Perspektivansicht;
- Figur 10C -: die Anordnung aus Figur 10A, mit am zweiten Tafelsegment vorhandener Struktur, Abdeckung, LED-Anordnung und Kühlprofil, in perspektivischer Explosivansicht;
- Figur 10D -: die Anordnung aus Figur 10A, mit erstem Tafelsegment und mit am zweiten Tafelsegment aufgebrachter Abdeckung, in perspektivischer Explosivansicht;
- Figur 10E -: das zweite Tafelsegment aus Figur 4A, mit darin eingebetteter LED-Anordnung und aufgebrachter Abdeckung, in Perspektivansicht;
- Figur 10F -: die Anordnung gemäss Figur 10E, mit Kühlprofil, in Perspektivansicht;
- Figur 10G -: die Anordnung aus Figur 10A, mit Leitungen und Kupplungsteilen, in Perspektivansicht; und
- Figur 10H -: das vergrösserte Detail X2 aus Figur 10G.

### Ausführungsbeispiel

Mit Bezug auf die beiliegenden Zeichnungen erfolgt nachstehend die detaillierte Beschreibung eines Ausführungsbeispiels zur erfindungsgemässen Vorrichtung.

Für die gesamte weitere Beschreibung gilt folgende Festlegung: Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden oder nachfolgenden Figurenbeschreibungen Bezug genommen. Im Interesse der Übersichtlichkeit wird auf die wiederholte Bezeichnung von Bauteilen in weiteren Figuren zumeist verzichtet, sofern zeichnerisch eindeutig erkennbar ist, dass es sich um "wiederkehrende" Bauteile handelt.

### Figuren 1A bis 1C

Eine erste typische Anwendung der Vorrichtung für einen plakatförmigen Informationsträger **T** zur Unterrichtung der Kundschaft über z.B. Art, Herkunft und Preis der offerierten Ware ist die senkrechte Aufstellung mit der Basis **3** unterhalb der beiden Tafelsegmente **1,2,** angedockt an einem Verbindungselement **4,** an das sich ein Adapterträger 7 fortsetzt, welcher in eine stromführende Profilschiene (gemäss Prinzip der WO 2005/027 278 A1) einsetzbar ist. Im Adapterträger **7** ist ein Adapter **8** aufgenommen, der zum Stromabgriff mit der Profilschiene und zur elektrischen Versorgung einer hier noch nicht gezeigten LED-Anordnung **5** (s. Figur 8) dient.

Das erste Tafelsegment **1** hat eine Vorderseite **11** und eine Rückseite **12**. Das zweite Tafelsegment **2** besitzt ebenfalls eine Vorderseite **21** sowie eine Rückseite **22**. Beide Tafelsegmente **1,2** sind von rechteckigem Zuschnitt und im Querformat kongruent aneinander liegend von oben mit deren Unterkanten in die Basis **3** eingesteckt. Zwischen den Tafelsegmenten **1,2** verbleibt, bedingt durch den vom Schraubkanal **39** sich erstreckenden Kammsteg **37**, ein flächiger Spalt **b** zur Aufnahme des plakatförmigen Informationsträgers **T**. Das zweite Tafelelement **2,** welches benachbart zum Verbindungselement **4** positioniert ist, wird äusserlich an den drei Schmalseiten und an der zum Adapterträger **7** hin weisenden Rückseite **22** von einer Abdeckung **29** umschlossen. An der Rückseite **22** ist das zweite Tafelsegment **2** mit einer - z.B. gitternetzähnlichen - lichtleitenden Struktur **28** versehen. Zur Abdeckung der Schnittflächen an den Enden der Basis **3** ist jeweils ein Eckteil 6 aufgesetzt, welches mittels in den Schraubkanal **39** der Basis **3** greifender Schraube **39'** fixiert ist. Für die Tafelsegmente **1,2** wird ein transparentes Material, vorzugsweise farbloser Kunststoff oder Glas, verwendet.

Das Verbindungselement **4** ist im Prinzip L-förmig und wird mit seinem ersten Schenkel **41** an der Basis **3** fixiert, wobei Schrauben **39'** in den Schraubkanal **39** der Basis **3** eingreifen. Vom ersten Schenkel **41** geht der zweite Schenkel **42** ab, der an seinem freien Ende auf einer Seite einen Freischnitt **43** besitzt, welcher zur Leitungsdurchführung **53** dient. Angrenzend an die Leitung **53** hat diese ein erstes Kupplungsteil **54**.

Der L-förmige Adapterträger **7** hat einen ersten Schenkel **71** sowie einen zweiten Schenkel **72** und liegt mit diesem am zweiten Schenkel **42** des Verbindungselements **4** an. Schrauben **79** durchragen die Löcher **77** und dienen der Befestigung von Adapterträger **7** und Verbindungselement **4.** Im Adapterträger **7** ist an dessen zweitem Schenkel **72** ein Ausschnitt **78** vorhanden, in dem der Adapter **8** aufgenommen ist, welcher aus einem Oberteil **81** und einem Unterteil **82** besteht. Federgelagerte, aus dem Adapter **8** hervorstehende Kontakte **86** dienen bei in eine Profilschiene eingesetzter Vorrichtung zum Stromabgriff von Stromleitern.

Vom Adapter **8** erstreckt sich eine Leitung **83**, die am freien Ende ein zweites Kupplungsteil **85** hat. Das zweite Kupplungsteil **85** ist mit dem ersten Kupplungsteil **54** verbunden, wobei sich die Leitung **53** vom ersten Kupplungsteil **54** weiter zur LED-Anordnung **5** (s. Figur 8) fortsetzt. Eine am zweiten Schenkel **72** des Adapterträgers **7** befestigte Klemme **88** dient zur Positionierung des Kabels **83**.

### Figuren 2A bis 2C

Der Adapter **8** ist von quaderförmiger Gestalt mit einem Frontabschnitt sowie einem daran anschliessenden dickeren Hinterteil und setzt sich aus einem Oberteil **81** sowie einem dazu komplementären Unterteil **82** zusammen, die das Gehäuse bilden. Oberteil **81** und Unterteil **82** belassen im Hinterteil eine nach drei Seiten mündende Öffnung. An der Oberseite des Oberteils **81** ragen die im Gehäuse angeordneten Stromabnehmer mit ihren Kontakten **86** durch zwei zueinander parallele, unterschiedlich lange, den Deckel durchbrechende Aussparungen heraus. In den Aussparungen sind die Stromabnehmer aufgenommen und geführt. Kongruent zu den Aussparungen im Oberteil **81** hat das Unterteil **82** ebenfalls zwei zueinander parallele, unterschiedlich lange, das Unterteil **82** durchbrechende Aussparungen, welche die Aufnahme und Führung der Stromabnehmer bezwecken.

An der Unterseite hat das Oberteil **81** an den beiden Schmalseiten und im Übergang vom Hinterteil zum Frontabschnitt zapfenförmige Arretierorgane mit einem Innengewinde. Diese Arretierorgane sind zum formschlüssigen Zusammenwirken mit den Komplementärkonturen in Form von Löchern bestimmt, die zur Oberseite des Unterteils **82** offen sind und zur Unterseite für das Einbringen von Schrauben **89** münden. Im montierten Zustand greifen die Schrauben **89** in die Innengewinde in den Arretierorganen ein.

An der Schmalseite des Hinterteils ist im Unterteil **82** ein Freischnitt mit zwei nutförmigen Einschnitten vorgesehen, die zueinander beabstandet sind und in Fluchtrichtung zu den Aussparungen liegen. Der jeweilige Einschnitt ist in Richtung der Aussparung und zum Oberteil **81** hin offen, um darin jeweils den Klemmbereich eines Stromabnehmers zu lagern. Der einzelne Stromabnehmer ist im Prinzip ein abgewinkelter und mehrfach gebogener Draht mit einer federnden Biegestrecke, an der sich einerseits der Kontakt **86** anschliesst, welcher die Kontur des logischen Und-Zeichens ∧ hat und das freie Ende bildet, und die anderseits in einen bügelförmigen Klemmbereich übergeht, an dem ein Anschluss vorhanden ist und das entgegengesetzte freie Ende des Stromabnehmers darstellt. Die Biegestrecken der Stromabnehmer sind in der Vertikalen in den Aussparungen am Oberteil **81** und den Aussparungen am Unterteil **82** elastisch beweglich gelagert. Die Kontakte **86** ragen aus den Aussparungen im Oberteil **81** heraus, und die Anschlüsse kommen in einem Freiraum am Boden **82** zu liegen. Von den Anschlüssen erstreckt sich die Leitung **83** bis zum zweiten Kupplungsteil **85**.

Zur Aufnahme des Adapters **8** im Ausschnitt **78** vom ersten Schenkel **71** des Adapterträgers **7** ist der Ausschnitt **78** komplementär zu den Konturen des Adapters **8** beschaffen. Die Klemme **88** ist mittels in Löcher **77** eingreifender Schrauben am zweiten Schenkel **72** befestigt.

### Figuren 3A und 3B

Das hier im Hochformat zugeschnittene erste Tafelsegment **1** mit der Vorderseite **11** und der Rückseite **12** hat neben der an einer seiner Seitenkanten vorhandenen Griffmulde **10** an den Seitenkanten, nahe der der Basis **3** zugewandten Grundkante **15**, jeweils eine Aussparung **13**. Über die Aussparung **13** erstreckt sich ein Freischnitt **14** entlang der Aussenkante, einerseits durchgehend bis zur Grundkante **15** und andererseits über eine kurze Distanz in Richtung der Aussparung **13**. Die Aussparungen **13** und der jeweils zugehörige Freischnitt **14** sind spiegelsymmetrisch auf gleichem Niveau am ersten Tafelsegment **1** angeordnet.

### Figuren 4A und 4B

Das zweite Tafelsegment **2** - ebenfalls im Hochformat - mit der Vorderseite **21** und der Rückseite **22** hat an den Seitenkanten, nahe der der Basis **3** zugewandten Grundkante **25**, jeweils eine Aussparung **23**. Ein Freischnitt **24** erstreckt sich über die Aussparung **23** entlang der Aussenkante, einerseits durchgehend bis zur Grundkante **25** und andererseits über eine kurze Distanz in Richtung der Aussparung **23**. Der jeweils zugehörige Freischnitt **24** und die Aussparungen **23** sind spiegelsymmetrisch auf gleichem Niveau am zweiten Tafelsegment **2** angeordnet. An der Vorderseite **21** verläuft parallel beabstandet zur Grundkante **25** und zwischen den Aussparungen **23** ein nutförmiges Depot **26**, das an einer Seite zur Grundkante **25** mit einer Mündung **27** austritt.

### Figuren 5 und 6

Die Abdeckung **29** hat an den beiden Längsseiten und an einer Schmalseite einen umgebogenen Rand, der quasi so weit absteht, wie das zweite Tafelsegment **2** stark ist. Die Abdeckung **29** umschliesst somit an allen **3** Seiten bei komplett montierter Haltevorrichtung das zweite Tafelsegment **2**. Das L-förmige Verbindungselement **4** hat den ersten Schenkel **41**, der zur Fixierung an der Basis **3** dient. Der zweite Schenkel **42** geht vom ersten Schenkel **41** ab. Der Freischnitt **43** an einer Seite am freien Ende des zweiten Schenkels **42** dient zur Leitungsdurchführung **53**. Im zweiten Schenkel **42** sind Löcher **49** vorhanden, welche zu den Löchern **77** im Adapterträger **7** fluchten, so dass die Montage von Adapterträger **7** und Verbindungselement **4** anhand der Schrauben **79** ermöglicht wird.

### Figur 7

Die Basis **3** ist im Prinzip ein Abschnitt eines U-Profils mit zwei Seitenschenkeln **31**, die als Blattfeder wirken und zwischen sich eine einseitig offene Fuge **a** umschliessen. Von den Seitenschenkeln **31** erstreckt sich jeweils rechtwinklig ein Quersteg **34**, wobei die Querstege **34** zueinander gerichtet sind und jeweils in einen Innenschenkel **33** übergehen, die parallel zu den Seitenschenkeln **31** verlaufen. Die beiden Innenschenkel **33** werden von einer Schulter **38** überbrückt und weisen zwischen sich den Schraubkanal **39** auf, der von der Fuge **a** abgewandt offen ist. Somit wird die Fuge **a** von den jeweils beiden Querstegen **34** und Innenschenkel **33** mit der Schulter **38** mäanderförmig begrenzt. Jeder Seitenschenkel **31** besitzt eine zum Eintritt in die Fuge **a** weisende Rastkontur **32**. Mittig von der Schulter **38** erstreckt sich ein Kammsteg **37** in die Fuge a hinein. Die Seitenschenkel **31** verlaufen jeweils mit einem Überstand 35 über den jeweils zugehörigen Quersteg **34** hinaus und bilden mit diesem einen Boden **36**. Die beiden Böden **36** liegen in einer Ebene und laufen auf die Mündung des Schraubkanals **39** zu. Die Böden **36** mit dem Schraubkanal **39** sind zum Befestigen des ersten Schenkels **41** vom Verbindungselement **4** nutzbar. Vorzugsweise besteht die Basis **3** aus einem Aluminium-Strangprofil.

### Figur 8

Die LED-Anordnung **5** besteht aus einem Träger **50**, an dem beabstandet zueinander die einzelnen LED's **51** angeordnet sind. Am Ende des Trägers **50** ist ein Ankerteil **52** vorgesehen, von dem sich die Leitung **53** erstreckt, welche mit dem ersten Kupplungsteil **54** abschliesst. Das Ankerteil **52** und der Träger **50** ermöglichen die elektrische Anbindung der einzelnen LED's **51**, die über das erste Kupplungsteil **54** und die Leitung **53** mit Strom versorgt werden.

### Figur 9

Das einteilige Eckteil **6** hat ein erstes Winkelsegment **60** und ein zweites Winkelsegment **66**, zwischen denen sich innenseitig eine Rippe **62** erstreckt. Das erste Winkelsegment **60** weist ein Loch **61** zum Einbringen einer Schraube **69** (s. Figur 10D) auf. Das zweite Winkelsegment **66** hat innenseitig einen Vorsprung **68**, von dem sich ein schneidenförmiger Zapfen **67** erhebt. Im montierten Zustand fügt sich die Rippe **62** seitlich in den Schraubkanal **39** ein, die Schraube **69** greift in den Schraubkanal **39** ein, der Vorsprung **68** sitzt in den beiden Aussparungen **13,23** der zwei nebeneinander positionierten Tafelsegmente **1,2**, der Zapfen **67** ragt fluchtend zum Kammsteg **37** der Basis **3** zwischen die Tafelsegmente **1,2** und die Dicke des zweiten Winkelsegments **66** fügt sich in die Freischnitte **14,24** an den Tafelsegmenten **1,2** ein, wodurch die Aussenfläche des zweiten Winkelsegments **66** bündig mit den Aussenkanten der Tafelsegmente **1,2** abschliesst. Zugleich ist das erste Winkelsegment **60** an den Böden **36** der Basis **3** eingebettet.

### Figuren 10A bis 10H

Die LED-Anordnung **5** ist in das zweite Tafelsegment **2** an dessen Vorderseite **21** einsetzbar, dabei liegt der Träger **50** auf dem in das Depot **26** eingelegten Kühlprofil **59**, und das Ankerteil **52** liegt innerhalb der Mündung **27**. Das Kühlprofil **59** ist der Mündung **27** zurückversetzt, um den Durchtritt des Ankerteils **52** zu ermöglichen. Die Abdeckung **29** ist von der Rückseite **22** über das zweite Tafelsegment **2** platziert, wobei die Abdeckung **29** mit ihrer offenen Schmalseite quasi bündig am oberen Ende der Seitenschenkel **31** der Basis **3** abschliesst, sofern die beiden Tafelsegmente **1,2** in der Basis **3** klemmend aufgenommen sind. Die an der Rückseite **22** vorhandene Struktur **28** dient der Lichtverteilung. Die Abdeckung **29** kann an der Seite, welche der Struktur **28** zugewandt ist, und am umgebogenen Rand, welcher dem zweiten Tafelsegment **2** zugewandt ist, reflektierend sein.

Das Paket aus den beiden Tafelsegmenten **1,2** mit dem dazwischen liegenden Kühlprofil **5**9 ist in die Fuge **a** der Basis **3** eingeschoben, so dass die Grundkanten **15,25** auf der Schulter **38** aufsitzen. Die Seitenschenkel **31** umklammern mit elastischem Andruck die beiden Tafelsegmente **1,2**, und zugleich ist der Kammsteg **37** in den vom Kühlprofil **59** erzeugten Spalt b gefahren und fixiert dabei das Kühlprofil **59** zwischen den Tafelsegmenten **1,2**.

Der plakatförmige Informationsträger T zur Bestückung der Haltevorrichtung ist zweckmässig in einer Fläche zugeschnitten, welche zur von den Tafelsegmenten **1,2** ausserhalb der Basis **3** aufgespannten Fläche kongruent ist, so dass der eingeschobene Informationsträger **7** einerseits den Spalt **b** über seine gesamte Erstreckung ausfüllt und andererseits nicht zwischen den Tafelsegmenten **1,2** hervorragt. Der bündig mit dem Aussenumfang der Haltevorrichtung abschliessende Informationsträger **7** ragt in die Griffmulde **10** des ersten Tafelsegments **1** hinein und lässt sich somit zum Entfernen leicht erfassen. Ein Hineinrutschen des Informationsträgers **7** in den Bereich der Basis **3** wird durch das zwischen den Tafelsegmenten **1,2** liegende Kühlprofil **59** verhindert, auf dem der Informationsträger **7** quasi aufsitzt. In vorteilhafter Weise ist der Informationsträger **7** im Bereich des Eckteils **6** ausgespart, so dass dieses mit der Basis **3** sauber fixierbar ist.

Vom Ankerteil **52** erstreckt sich die Leitung **53** bis zum ersten Kupplungsteil **54,** mit dem ein zweites Kupplungsteil **95** verbunden ist, von dem sich eine Leitung 93 bis zu einem Stecker **9** fortsetzt. An der Basis **3** kann ein Fuss **30** angesetzt sein, der mittels in den Schraubkanal **39** eingreifender Schrauben fixiert ist. Zwischen Fuss **30** und Basis **3** ist nahe dem Eckteil **6** die Leitung **53** durchgeführt, wobei hierzu im Überstand **35** eine Ausnehmung vorgesehen ist. Innerlich der Basis **3** erstreckt sich die Leitung **53** durch eine Öffnung im Boden **34** zum Ankerteil **52**, an das sich der Träger **50** anschliesst, auf dem die einzelnen LED's **51** angeordnet sind. Der Fuss **30** schliesst seitlich bündig mit dem Eckteil **6** ab.

## Patentansprüche

1. Vorrichtung zur Präsentation eines plakatförmigen Informationsträgers (T) mit Beleuchtung, bestehend aus:
a) einem ersten vorderseitigen Tafelsegment **(1)** und einem zweiten hinterseitigen Tafelsegment **(2)** zur dazwischen liegenden Aufnahme des Informationsträgers (T), wobei zu dessen Sichtbarkeit das erste Tafelsegment **(1)** transparent ist; und
b) einer Basis **(3)** zum Einsetzen beider Tafelsegmente **(1,2), dadurch gekennzeichnet, dass**
c) das zweite Tafelsegment **(2)** ein nutförmiges Depot **(26)** aufweist, in das eine LED-Anordnung **(5)** eingesetzt ist, die über eine elektrische Leitung **(53)** an eine Stromquelle angeschlossen ist.

2. Vorrichtung nach Anspruch 1, **dadurch gekennzeichnet, dass**
a) die LED-Anordnung **(5)** einen Träger **(50)** umfasst, auf dem mehrere LED's **(51)** kettenförmig positioniert sind;
b) das Depot **(26)** auf einer Vorderseite **(21)** des zweiten Tafelsegments **(2)**, nahe dessen Unterkante vorgesehen ist;
c) der Träger **(50)** an einem Ankerteil **(52)** befestigt ist, in den auch die elektrische Leitung **(53)** einmündet; und
d) das Ankerteil **(52)** in einem Bereich einer Mündung des Depots **(26)** im zweiten Tafelsegment **(2)** eingebettet ist.

3. Vorrichtung nach einem der Ansprüche 1 und 2, **dadurch gekennzeichnet, dass**
a) eine Rückseite **(22)** des zweiten Tafelsegments **(2)** mit einer lichtleitenden Struktur **(28)** versehen ist; und
b) der Informationsträger (T) transluzent ist.

4. Vorrichtung nach einem der Ansprüche 1 bis 3, **dadurch gekennzeichnet, dass** an der LED-Anordnung **(5)** ein erster Schenkel eines abgewinkelten Kühlprofils **(59)** angebracht ist, während ein zweiter Schenkel des Kühlprofils **(59)** von unten zwischen die beiden Tafelsegmente **(1,2)** ragt, somit zur Aufnahme für den Informationsträger **(T)** einen Spalt **(b)** zwischen den Tafelsegmenten **(1,2)** freihält und den eingesetzten Informationsträger **(T)** abstützt.

5. Vorrichtung nach einem der Ansprüche 1 bis 4, **dadurch gekennzeichnet, dass** für die Stromeinspeisung die elektrische Leitung **(53)**:
a) zu einem Stecker **(9)** führt; oder
b) zu einem Adapter **(8)** führt, der an einem an der Vorrichtung befestigten Adapterträger **(7)** installiert ist; wobei
c) Adapter **(8)** und Adapterträger **(7)** so dimensioniert sind, um in ein stromführendes Trägerprofil eingesteckt zu werden, welches zugleich zur einsteckbaren Aufnahme von Warenträgern, wie Tragarmen oder Tablaren, dient; und
d) der Adapterträger **(7)** ferner eine Halterung für die Vorrichtung darstellt.

6. Vorrichtung nach einem der Ansprüche 1 bis 5, **dadurch gekennzeichnet, dass**
a) die Basis **(3)** im Prinzip als U-Profil mit zwei Seitenschenkeln **(31)** ausgebildet ist, die als Blattfeder wirken und zwischen sich eine einseitig offene Fuge **(a)** umschliessen;
b) von den Seitenschenkeln **(31)** sich jeweils ein Quersteg **(34)** erstreckt, die Querstege **(34)** zueinander gerichtet sind und jeweils in einen Innenschenkel **(33)** übergehen, wobei die beiden Innenschenkel **(33)** von einer Schulter **(38)** überbrückt sind und zwischen sich einen Schraubkanal **(39)** aufweisen, der von der Fuge **(a)** abgewandt offen ist;
c) die jeweils beiden Querstege **(34)** und Innenschenkel **(33)** mit der Schulter **(38)** die Fuge **(a)** mäanderförmig begrenzen; und
d) jeder Seitenschenkel (31) eine zum Eintritt in die Fuge **(a)** weisende Rastkontur **(32**) besitzt.

7. Haltevorrichtung **(1)** nach einem der Ansprüche 1 bis 6, **dadurch gekennzeichnet, dass**
a) die Seitenschenkel **(31)** sich jeweils mit einem Überstand **(35)** über den jeweils zugehörigen Quersteg **(34)** hinaus erstrecken und mit diesem einen Boden **(36)** bilden;
b) die beiden Böden **(36)** in einer Ebene liegen und auf die Mündung des Schraubkanals **(39)** zulaufen;
c) die Böden **(36)** mit Schraubkanal **(39)** zum Befestigen eines Fusses **(30)** oder eines Verbindungselements **(4)** dienen, wobei andererseits am Verbindungselement **(4)** der Adapterträger **(7)** befestigt ist; und
d) die Basis **(3)** aus einem Strangprofil, vorzugsweise aus Aluminium, besteht.

8. Vorrichtung nach einem der Ansprüche 1 bis 7, **dadurch gekennzeichnet, dass**
a) beide Tafelsegmente **(1,2)** im Prinzip identisch sind, nämlich gleichen Zuschnitt aufweisen und aus gleichem transparentem Material bestehen, vorzugsweise Kunststoff oder Glas; und
b) die Dicke beider Tafelsegmente **(1,2)** mit dem Spalt **(b)** der lichten Weite zwischen beiden Seitenschenkeln **(31)** entspricht, wobei die Unterkanten beider Tafelsegmente **(1,2)** auf der Schulter **(38)** aufsetzen.

9. Vorrichtung nach einem der Ansprüche 1 bis 8, **dadurch gekennzeichnet, dass**
a) die Tafelsegmente **(1,2)** jeweils nahe deren Grundkanten **(15,25)** im Bereich der Basis **(3)** an beiden Aussenkanten eine Aussparung (13,23) haben;
b) sich an beiden Tafelsegmenten **(1,2)** jeweils ein Freischnitt **(14,24)** über die betreffende Aussparung **(13,23)** entlang der Aussenkante, einerseits durchgehend bis zur Grundkante **(15,25)** und andererseits über eine kurze Distanz in Aufwärtsrichtung, erstreckt; und
c) ausserhalb der Basis **(3)** zumindest eines der Tafelsegmente **(1,2)** zumindest an einer deren Aussenkanten eine Griffmulde **(10)** hat, welche zum Erfassen eines im Spalt **(b)** steckenden Informationsträgers **(T)** dient.

10. Vorrichtung nach einem der Ansprüche 1 bis 9, **dadurch gekennzeichnet, dass**
a) an jedem Ende die Basis **(3)** mit jeweils einem Eckteil **(6)** versehen ist, das zur Abdeckung der Schnittflächen an den Enden der Basis **(3)** und zur Fixierung der in der Basis **(3)** steckenden beiden Tafelsegmente **(1,2)** dient;
b) das einteilige Eckteil **(6)** ein erstes Winkelsegment **(60)** und ein zweites Winkelsegment **(66)** hat, zwischen denen sich innenseitig eine Rippe **(62)** erstreckt, die sich seitlich in den Schraubkanal **(39)** einfügen lässt;
c) das erste Winkelsegment **(60)** zum Anliegen an den Böden **(36)** der Basis **(3)** bestimmt ist und ferner ein Loch **(61)** zum Einbringen einer Schraube **(39')** aufweist, die in den Schraubkanal **(39)** eingreift;
d) das zweite Winkelsegment **(66)** innenseitig einen Vorsprung **(68)** hat, von dem sich ein schneidenförmiger Zapfen **(67)** erhebt; und
e) der Vorsprung **(68)** in die Aussparungen **(13,23)** der zwei nebeneinander positionierten Tafelsegmente **(1,2)** eingreift, der Zapfen **(67)** in den Spalt (b) zwischen die Tafelsegmente **(1,2)** ragt und sich die Dicke des zweiten Winkelsegments **(66)** in die Freischnitte **(14,24)** einfügt, wodurch die Aussenfläche des zweiten Winkelsegments **(66)** bündig mit den Aussenkanten der Tafelsegmente **(1,2)** abschliesst.
